# EUROPÄISCHE PATENTSCHRIFT

(11) **EP 1 564 336 B1**
(45) Veröffentlichungstag und Bekanntmachung des Hinweises auf die Patenterteilung: **19.09.2007**
(21) Anmeldenummer: 04002982.9
(22) Anmeldetag: 11.02.2004
(51) Int. Cl.: E04B 1/00

(54) **Thermisch isolierendes Bauelement**
Thermally insulating construction element
Elément de construction thermo-isolant

(43) Veröffentlichungstag der Anmeldung: 17.08.2005
(73) Patentinhaber: HALFEN GmbH, 40764 Langenfeld (DE)
(72) Erfinder: Fröhlich, Klaus, 75177 Pforzheim (DE)
(74) Vertreter: Riedel, Peter

(56) Entgegenhaltungen:
- EP-A- 0 822 299
- EP-A- 1 225 283
- WO-A-03/054313
- DE-A- 19 947 912
- DE-U- 29 707 378

## Beschreibung

Die Erfindung betrifft ein thermisch isolierendes Bauelement zum Einsatz in Trennfugen zwischen lastaufnehmenden Bauwerksteilen der im Oberbegriff des Anspruchs 1 angegebenen Gattung.

In der DE 197 18 021 A1 ist ein thermisch isolierendes Bauelement beschrieben, das zum Einsatz in Trennfugen zwischen lastaufnehmenden Bauwerksteilen wie beispielsweise zwischen einer Gebäudedecke und einer Balkonbodenplatte vorgesehen ist. Dieses isolierende Bauelement umfaßt einen Isolierkörper und Bewehrungsglieder, wobei das Bauelement zur Aufnahme von Zug-, Druck- und Schubkräften dimensioniert ist. In dem Isolierkörper sind, bezogen auf dessen Längsrichtung, in Abständen Edelstahllager zur Aufnahme von Druck- und Schubkräften eingebettet, wobei die Edelstahllager einen oberen Bereich und einen unteren Bereich aufweisen. Diese Bereiche haben in Querrichtung des Isolierkörpers eine größere Erstreckung als ein dazwischen liegender mittlerer Bereich. Die Edelstahllager liegen an den Längsseiten des Isolierkörpers derart frei, daß zwischen oberem Bereich und unterem Bereich ein Zwischenraum zur Aufnahme von Material der Bauwerksteile gebildet ist.

In der EP 0 831 183 A2 ist ein Bauelement zur Wärmedämmung zwischen zwei zu betonierenden Bauteilen beschrieben. Dieses Bauelement besteht aus einem zwischen dem zu betonierenden Bauteil zu verlegenden Isolierkörper mit integrierten Bewehrungselementen, die quer zur Längserstreckung des Isolierkörpers durch diesen hindurch verlaufen und jeweils an beide Bauteile angeschlossen sind. Zur Lagefixierung der Bewehrungselemente sind Einbaumodule vorgesehen, die jeweils einen Querkraftstab in seinem schrägen Verlauf im Bereich des Isolierkörpers umgreifen und festlegen. Diese Einbaumodule sind in Aussparungen des Isolierkörpers angeordnet und fixiert, wobei der Isolierkörper zum vertikalen Einsetzen der Einbaumodule geteilt ausgebildet ist, und zwar entlang einer die Aussparung durchquerenden Trennebene.

In der EP 0 822 299 A1, die als nächstliegender Stand der Technik angesehen wird, ist ein thermisch isolierendes Bauelement beschrieben, das alle Merkmale des Oberbegriffs des Anspruchs 1 einschließt

Der vorliegenden Erfindung liegt die Aufgabe zugrunde, ein thermisch isolierendes Bauelement der gattungsgemäßen Art zu schaffen, dessen Herstellung und Einsatz in die Schalung einfacher und kostengünstiger ist.

Diese Aufgabe wird durch ein thermisch isolierendes Bauelement mit den Merkmalen des Anspruchs 1 gelöst.

Durch die erfindungsgemäße Anordnung ist eine äußerst günstige Temperaturbeweglichkeit zwischen den Bauwerksteilen gegeben. Trotz der einfachen Gestaltung der Druck- und Schublager können Querkraftstäbe, die schräg durch den Isolierkörper verlaufen, entfallen.

Gemäß einer bevorzugten Ausgestaltung besteht das Lager zur Aufnahme von Druck- und Schubkräften aus einem Hüllkörper mit einer Füllung. Vorzugsweise ist der Hüllkörper rohrförmig ausgebildet, wobei insbesondere eine Form als Flachrohr in Betracht zu ziehen ist. Gemäß einer alternativen Ausgestaltung kann der Hüllkörper auch aus mindestens einer Schale bestehen. Sofern lediglich eine Schale vorgesehen ist, so ist diese entsprechend tief ausgebildet, um das notwendige Volumen für die Füllung aus dem gieß- oder spritzfähigen aushärtbaren Material zu schaffen.

Es kann auch zweckmäßig sein, daß der Hüllkörper aus zwei Schalen besteht, die jeweils separat mit einer Füllung versehen sind und mit ihren jeweils offenen Seiten gegeneinander gefügt sind. In diesem Fall ist es vorteilhaft, daß die Schalen eine Form aufweisen, die an den offenen Seiten jeweils spiegelbildlich ausgebildet ist. Dadurch ergibt sich beim Zusammensetzen der jeweiligen Hälften nicht nur eine allseits geschlossene Form des Hüllkörpers, sondern es werden auch Einbaufehler im Isolierkörper vermieden, da die Oberkante und Unterkante des Lagers in gleicher Weise ausgebildet sind.

Als geeignete Materialien für den Hüllkörper kommen sowohl Kunststoffe als auch rostfreier Stahl in Betracht. Beim Einsatz von Stahlblech ist der Hüllkörper vorzugsweise als Tiefziehteil hergestellt und besitzt eine Blechdicke von ca. 0,5 mm. Der Hüllkörper ist zweckmäßigerweise mit einem Faserzement ausgegossen, alternativ hierzu kann jedoch der Hüllkörper auch mit einem Kunststoff gefüllt sein.

In bevorzugter Ausgestaltung ist an jeder Stirnseite des Lagers ein Vorsprung in Richtung auf die lastaufnehmenden Bauwerksteile angeformt, d.h. der Vorsprung verläuft quer zur Längsrichtung des Isolierkörpers. Diese Vorsprünge sind, bezogen auf die sich quer zur Längsrichtung des Isolierkörpers erstreckenden Fläche des Lagers, diametral an dieser Fläche angeformt, so daß sich ein Vorsprung an der Oberkante des Lagers und der andere Vorsprung an der Unterkante des Lagers befinden. Es ist vorteilhaft, daß das Maß des Lagers über seine Länge abzüglich der Vorsprünge mindestens annähernd der Breite des Isolierkörpers entspricht, so daß die Vorsprünge über die Breite des Isolierkörpers hervorstehen. Das Lager kann jedoch auch eine solche Länge aufweisen, daß die am Lager gebildeten Schmalseiten aus der Kontur des Isolierkörpers hervorstehen.

In bevorzugter Ausgestaltung sind die Vorsprünge aus einer Verlängerung der Oberkante und Unterkante des Lagers sowie aus einem bogenförmigen Übergang zur Stirnseite gebildet und weisen am äußeren Ende eine Abrundung auf. Besonders günstige Eigenschaften bezüglich der Temperaturbeweglichkeit werden erreicht, wenn das Flachrohr gerundete Schmalseiten aufweist. Um die Lager bei der Herstellung des thermisch isolierenden Bauelementes exakt zu positionieren und zu halten, ist es vorteilhaft, daß das Lager mit mindestens einer in Längsrichtung des Isolierkörpers verlaufenden Öffnung versehen ist, die zur Aufnahme einer Positionierleiste, eines Stabes oder dergleichen dient.

Ausführungsbeispiele der Erfindung sind nachstehend anhand der Zeichnung näher erläutert. In der Zeichnung zeigt:
- Fig.1: eine perspektivische Ansicht eines thermisch isolierenden Bauelements,
- Fig. 2: eine vergrößerte Darstellung eines Ausschnitts des Bauelementes mit lediglich einem Zugelement und einem Druck- und Schublager, mit deren Erstreckung durch den Isolierkörper,
- Fig. 3: ein als Flachrohr ausgebildeter Hüllkörper in der Ansicht auf dessen Flachseite,
- Fig. 4: einen Hüllkörper gemäß Fig. 3 in der Ansicht auf dessen Schmalseite,
- Fig. 5: eine Draufsicht auf den Hüllkörper gemäß Fig. 3,
- Fig. 6: eine verkleinerte Darstellung des Hüllkörpers gemäß Fig. 3 bis 5 in perspektivischer Darstellung,
- Fig. 7: ein Druck- und Schublager, das aus einem mit einem aushärtbaren Material gefüllten Hüllkörper gemäß Fig. 6 besteht,
- Fig. 8: eine Ansicht auf einen Boden einer Ausführungsvariante eines Hüllkörpers in Form einer Schale,
- Fig. 9: eine stirnseitige Ansicht des Hüllkörpers gemäß Fig. 8,
- Fig. 10: eine Ausführungsvariante zu Fig. 9 mit abgerundeten Seitenwänden und geringerer Tiefe der Schalenform zur Bildung eines Hüllkörpers,
- Fig. 11: zwei spiegelbildlich gestaltete und mit einem aushärtbaren Material gefüllte Hüllkörper gemäß Fig. 10 beim Zusammenfügen zu einem Druck- und Schublager,
- Fig. 12: eine Ausführungsvariante zu Fig. 8 in Form eines Parallelogramms,
- Fig. 13: ein Druck- und Schublager, das aus einem gefüllten Hüllkörper gemäß Fig. 8 und 9 besteht, in perspektivischer Ansicht,
- Fig. 14: eine Ausführungsvariante zu Fig. 13 mit Öffnungen zur Aufnahme eines Positionierstabes.

In Fig. 1 ist eine perspektivische Ansicht eines thermisch isolierenden Bauelements 1 gezeigt, wobei das Bauelement 1 einen Isolierkörper umfaßt, der aus einer oberen Schicht 3 und einer unteren Schicht 4 besteht. Mit einem solchen aus zwei Schichten 3 und 4 bestehenden Isolierkörper 2, der somit aus einem Verbundwerkstoff besteht, kann insbesondere den physikalischen Anforderungen unterschiedlicher Art am ehesten Rechnung getragen werden. In der oberen Schicht 3 befinden sich Bewehrungselemente zur Zugbewehrung 5, die im wesentlichen aus einem Edelstahlrohr 7, das sich quer durch die obere Schicht 3 des Isolierkörpers 2 erstreckt, besteht und an seinen Enden die Bewehrungsstäbe 8 für die Zugbewehrung aufnimmt.

In der unteren Schicht 4 sind, bezogen auf die Längserstreckung des Isolierkörpers 2, in regelmäßigen Abständen und vorzugsweise jeweils unterhalb der Zugbewehrung 5 Druckund Schublager angeordnet, welche, wie aus Fig. 1 deutlich wird, an den Längsseiten der unteren Schicht 4 etwas hervorstehen und somit beim späteren Gießen der Bauwerksteile in den Beton greifen. Die Form sowie der Aufbau der Druck- und Schublager 6 wird später noch näher erläutert.

In Fig. 2 ist eine vergrößerte Darstellung eines Ausschnitts des Bauelementes 1 mit lediglich einer Zugbewehrung 5 und einem Druck- und Schublager 6 dargestellt, wobei mit gestrichelten Linien die Anordnung und der Verlauf der Zugbewehrung 5 sowie des Druck- und Schublagers 6 durch die obere Schicht 3 und untere Schicht 4 des Isolierkörpers 2 deutlich gemacht ist. Es ist daraus ersichtlich, daß das Druck- und Schublager 6 die Form eines aufrecht stehenden Flachkörpers besitzt, wobei eine Schmalseite 14 an der Längsseite des Isolierkörpers 2 hervorsteht, und wobei an der Unterkante auf der rückwärtigen Seite der unteren Schicht und an der Oberkante der Vorderseite der Schicht 4 jeweils ein Vorsprung 17 an dem Druck- und Schublager 6 angeformt sind. Es ergibt sich somit eine größere Länge L des Druck- und Schublagers 6 in der Erstreckung quer zur Längsrichtung des Isolierkörpers 2 als die Breite B der unteren Schicht 4.

In Fig. 3, 4 und 5 sind unterschiedliche Ansichten eines Hüllkörpers 10 dargestellt, der die Form für das Druck- und Schublager 6 in Fig. 2 bildet. Der Hüllkörper 10 ist in dem Ausführungsbeispiel der Fig. 3, 4 und 5 als Flachrohr 12 dargestellt, das zwei parallele Flachseiten 13 sowie zwei Schmalseiten 14 umfaßt, und dessen Höhe durch eine Oberkante 15 und eine Unterkante 16 begrenzt ist. Durch eine Umformung im Bereich der Oberkante 15 und der Unterkante 16, vorzugsweise durch einen Tiefziehvorgang, sind Vorsprünge 17 gebildet, und zwar einer an der Oberkante 15 und einer an der Unterkante 16, wobei diese Vorsprünge 17 diametral gegenüberliegen. Die Vorsprünge 17 werden somit durch eine Verlängerung der Oberkante 15 und Unterkante 16 sowie jeweils einen bogenförmigen Übergang 18 zu der Schmalseite 14 hin gebildet, wobei das äußere Ende 19 der Vorsprünge 17 abgerundet ist.

Aus der Draufsicht gemäß Fig. 5 auf den Hüllkörper 10 wird deutlich, daß das Flachrohr 12 bezogen auf die Schmalseiten 14 eine Erstreckung von einer Länge L1 besitzt. Dieses Maß L1 ist vorzugsweise größer als die Breite B der unteren Schicht 4 gemäß Fig. 2, so daß sich damit bereits ein Eingriff in die angrenzenden Betonelemente erreichen läßt. Bezogen auf die Vorsprünge 17 ist die Gesamtlänge L2 noch größer.

In den Fig. 6 und 7 ist jeweils perspektivisch der Hüllkörper 10 dargestellt, der aus dem Flachrohr 12 gebildet ist. Während der in Fig. 6 gezeigte Hüllkörper 10 noch ungefüllt ist, zeigt Fig. 7 den mit einer Füllung 11 ausgefüllten Hüllkörper 10, wobei das Material der Füllung 11 ein gieß- und/oder spritzfähiges aushärtbares Material ist. Dieses Material kann im wesentlichen ein formbeständiger Kunststoff von hoher Festigkeit sein, es kommen jedoch auch Werkstoffe auf mineralischer Basis in Betracht wie beispielsweise Faserzement. Ein mit einer solchen Füllung 11 versehener Hüllkörper bildet somit ein Lager 6 zur Aufnahme von Druck- und Schubkräften.

Die Fig. 8 zeigt einen Hüllkörper 10, der als Schale 22 aus einem Boden 23 und einer umlaufenden Seitenwand 24 gebildet ist. Die Fig. 9, die eine Seitenansicht dieses aus einer Schale 22 gebildeten Hüllkörpers 10 zeigt, verdeutlicht, daß die Schale an der dem Boden 23 gegenüberliegenden Seite 25 offen ist. Diese offene Seite 25 ermöglicht das Befüllen der Schale 22 mit einer Füllung, so wie dies bereits zu Fig. 7 beschrieben wurde. Aus Fig. 8 wird deutlich, daß die umlaufende Wand 24 geschlossen ist und ebenso die Kontur mit Oberkante 15 und Unterkante 16 sowie den Vorsprüngen 17 und bogenförmigen Übergängen 18 bildet, ebenso sind die äußeren Enden 19 gerundet. Die Schale 22 ist vorzugsweise als Tiefziehteil hergestellt.

Eine alternative Ausgestaltung einer Schale 21 ist in Fig. 10 dargestellt, wobei die Kontur in der Draufsicht derjenigen entspricht, die in Fig. 8 gezeigt ist. Gemäß Fig. 10 ist lediglich die Schale 21 von geringerer Tiefe, wobei auch die dort vorgesehenen Seitenwände 20 abgerundet sind. Für eine Hüllkörper 10 werden vorzugsweise zwei solcher Schalen 21 zu einer Einheit zusammengefügt, wie dies in Fig. 11 dargestellt ist. Zu diesem Zweck werden zwei spiegelbildlich gestaltete Schalen 21 jeweils mit der Füllung 11 versehen und dann mit den Rändern entlang ihrer offenen Seite 25 aneinandergefügt. Es ergibt sich damit ein Druck- und Schublager 6, das von der Kontur her auch im Bereich der Schmalseiten 14 eine entsprechende Rundung aufweist.

Eine weitere alternative Gestaltung eines Druck- und Schublagers ist in Fig. 12 gezeigt, wobei es sich dabei um eine Schale 26 handelt, die in der Draufsicht die Form eines Parallelogramms aufweist. Der Boden 27 ist von einer umlaufenden Seitenwand 28 umgeben, die ebenfalls geschlossen ist, wobei das Maß L1 zwischen zwei orthogonalen Linien S1, S2, die durch das linke obere und rechte untere Eck verlaufen, gebildet ist, so daß die jeweils seitlich über diese senkrechten Linien S1 und S2 überstehenden Konturen des Parallelogramms die Vorsprünge 17 bilden. Nach dem Füllen des aus der Schale 26 gebildeten Hohlkörpers 10 mit einem Material, wie es zu Fig. 7 beschrieben wurde, ergibt sich ein Druck- und Schublager 6, das zum Einsatz in einen Isolierkörper gemäß Fig. 1 und 2 geeignet ist.

Die Fig. 13 zeigt ein Druck- und Schublager 6, das aus einer Schale 22 gemäß Darstellung in Fig. 8 und 9 gebildet und mit einer Füllung 11 versehen ist. Die Fig. 14 zeigt ein solches Druck- und Schublager 6, welches Öffnungen 9 aufweist, die in Richtung der Längserstreckung des Isolierkörpers 2 der Fig. 1 und 2 verlaufen, wobei die Öffnungen 9 zur Aufnahme einer Positionierleiste, eines Stabes oder dergleichen zur Fixierung vor dem Einbringen des den Isolierkörper bildenden Materials dient.

## Patentansprüche

1. Thermisch isolierendes Bauelement (1) zum Einsatz in Trennfugen zwischen lastaufnehmenden Bauwerksteilen, beispielsweise zwischen einer Gebäudedecke und einer Balkonbodenplatte mit einem Isolierkörper (2), der Bewehrungsglieder enthält, wobei das Bauelement (1) zur Aufnahme von Zug-, Druck- und Schubkräften dimensioniert ist, wobei in dem Isolierkörper (2) bezogen auf dessen Längsrichtung in Abständen Lager (6) zur Aufnahme von Druck- und Schubkräften eingebettet sind, wobei die Lager (6) zur Aufnahme von Druck- und Schubkräften im wesentlichen aus einem Gieß- und/oder spritzfähigen aushärtbaren Material bestehen, das im wesentlichen Kunststoff oder mineralisches Grundmaterial umfaßt und quer zur Längserstreckung des Isolierkörpers (2) an jeder Stirnseite des Lagers (6) ein Vorsprung (17) in Richtung auf die lastaufnehmenden Bauwerksteile angeformt ist, wobei die Vorsprünge aus einer Verlängerung der Oberkante (15) und Unterkante (16) des Lagers (6) gebildet sind
**dadurch gekennzeichnet, daß** die Vorsprünge (17) ebenfalls aus einem bogenförmigen Übergang (18) zur Stirnseite gebildet sind und am äußeren Ende (19) eine Abrundung aufweisen.

2. Bauelement nach Anspruch 1,
**dadurch gekennzeichnet, daß** das Lager (6) aus einem Hüllkörper (10) mit einer Füllung (11) besteht.

3. Bauelement nach Anspruch 2,
**dadurch gekennzeichnet, daß** der Hüllkörper (10) rohrförmig ist.

4. Bauelement nach Anspruch 3,
**dadurch gekennzeichnet, daß** der Hüllkörper (10) ein Flachrohr (12) ist.

5. Bauelement nach Anspruch 2,
**dadurch gekennzeichnet, daß** der Hüllkörper (10) aus mindestens einer Schale (21, 22, 26) besteht.

6. Bauelement nach Anspruch 5,
**dadurch gekennzeichnet, daß** der Hüllkörper (10) aus zwei Schalen (21) besteht, die jeweils separat mit einer Füllung (11) versehen sind und mit ihren jeweils offenen Seiten (25) gegeneinander gefügt sind.

7. Bauelement nach Anspruch 5,
**dadurch gekennzeichnet, daß** die Schalen (21) eine Form aufweisen, die an den offenen Seiten (25) jeweils spiegelbildlich ausgebildet ist.

8. Bauelement nach einem der Ansprüche 2 bis 7,
**dadurch gekennzeichnet, daß** der Hüllkörper (10) aus Kunststoff besteht.

9. Bauelement nach einem der Ansprüche 2 bis 7,
**dadurch gekennzeichnet, daß** der Hüllkörper (10) aus rostfreiem Stahl besteht und vorzugsweise als Tiefziehteil hergestellt ist.

10. Bauelement nach Anspruch 1,
**dadurch gekennzeichnet, daß** das Lager (6) als Körper aus einem homogenen Material oder einem Verbundwerkstoff besteht.

11. Bauelement nach einem der Ansprüche 2 bis 9,
**dadurch gekennzeichnet, daß** der Hüllkörper (10) mit einem Kunststoff ausgegossen ist.

12. Bauelement nach einem der Ansprüche 2 bis 9,
**dadurch gekennzeichnet, daß** der Hüllkörper (10) mit einem Faserzement ausgegossen ist.

13. Bauelement nach Anspruch 1,
**dadurch gekennzeichnet, daß** die Vorsprünge (17), bezogen auf die sich quer zur Längsrichtung des Isolierkörpers (2) erstreckende Fläche des Lagers (6), diametral an dieser Fläche angeformt sind, so daß sich ein Vorsprung (17) an der Oberkante (15) des Lagers (6) und der andere Vorsprung (17) an der Unterkante (16) des Lagers (6) befinden.

14. Bauelement nach einem der Ansprüche 1 oder 13,
**dadurch gekennzeichnet, daß** das Maß der Lagers (6) über seine Länge (L1) abzüglich der Vorsprünge (17) mindestens annähernd der Breite (B) des Isolierkörpers (2) entspricht.

15. Bauelement nach Anspruch 14,
**dadurch gekennzeichnet, daß** das Lager (6) eine solche Länge (L1) aufweist, daß am Lager (6) gebildete Schmalseiten (14) aus der Kontur des Isolierkörpers (2) hervorstehen.

16. Bauelement nach Anspruch 4,
**dadurch gekennzeichnet, daß** das Flachrohr (12) gerundete Schmalseiten (14) aufweist.

17. Bauelement nach einem der Ansprüche 1 bis 16,
**dadurch gekennzeichnet, daß** das Lager (6) mit mindestens einer in Längsrichtung des Isolierkörpers (2) verlaufenden Öffnung (9) versehen ist, die zur Aufnahme einer Positionierleiste, eines Stabes oder dergleichen dient.

## Claims

1. Thermally insulating construction element (1) for use in expansion joints between load-bearing structural components, for example between a building ceiling and a balcony slab, with an insulating body (2) containing reinforcing members, wherein the construction element (1) is dimensioned to absorb tensile, compressive and shear forces, wherein bearings (6) to absorb compressive and shear forces are embedded in the insulating body (2) at intervals with reference to its longitudinal axis, wherein the bearings (6) to absorb compressive and shear forces are made substantially of a curable material which may be cast or injected, which comprises substantially plastic or mineral base material, and at right-angles to the longitudinal extent of the insulating body (2) in the direction of the load-bearing structural components a projection (17) is moulded on at each end face of the bearing (6), wherein the projections are similarly formed by an extension of the top edge (15) and bottom edge (16) of the bearing (6), **characterised in that** the projections (17) are formed by a curved transition (18) towards the end face and have a rounding at the outer edge (19).

2. Construction element according to claim 1,
**characterised in that** the bearing (6) is comprised of an encasing body (10) with a filling (11).

3. Construction element according to claim 2,
**characterised in that** the encasing body (10) is tubular.

4. Construction element according to claim 3,
**characterised in that** the encasing body (10) is a flat tube (12).

5. Construction element according to claim 2,
**characterised in that** the encasing body (10) is comprised of one or more shells (21, 22, 26).

6. Construction element according to claim 5,
**characterised in that** the encasing body (10) is comprised of two shells (21), each provided separately with a filling (11) and joined to one another by their respective open sides (25).

7. Construction element according to claim 5,
**characterised in that** the shells (21) have a shape which is designed to give a mirror image at the open sides (25).

8. Construction element according to any of claims 2 to 7,
**characterised in that** the encasing body (10) is made of plastic.

9. Construction element according to any of claims 2 to 7,
**characterised in that** the encasing body (10) is made of stainless steel, and is preferably made as a deep-drawn part.

10. Construction element according to claim 1,
**characterised in that** the bearing (6) is a body made of a homogeneous material or a composite material.

11. Construction element according to any of claims 2 to 9,
**characterised in that** the encasing body (10) is filled with plastic.

12. Construction element according to any of claims 2 to 9,
**characterised in that** the encasing body (10) is filled with fibre cement.

13. Construction element according to claim 1,
**characterised in that** the projections (17), with reference to the area of the bearing (6) extending at right-angles to the axial direction of the insulating body (2), are moulded diametrically on to this area, so that one projection (17) is located on the top edge (15) of the bearing (6) and the other projection (17) on the bottom edge (16) of the bearing (6).

14. Construction element according to any of claims 1 or 13,
**characterised in that** the size of the bearing (6) over its length (L1) less the projections (17) corresponds at least approximately to the width (B) of the insulating body (2).

15. Construction element according to claim 14,
**characterised in that** the bearing (6) has a length (L1) such that narrow sides (14) formed on the bearing (6) protrude from the contour of the insulating body (2).

16. Construction element according to claim 4,
**characterised in that** the flat tube (12) has rounded narrow sides (14).

17. Construction element according to any of claims 1 to 16,
**characterised in that** the bearing (6) is provided with one or more openings (9) running in the axial direction of the insulating body (2) and serving to hold a positioning strip, a bar or similar.

## Revendications

1. Elément de construction (1) thermo-isolant pour une utilisation dans des joints de séparation entre des parties d'édifice recevant des charges, par exemple entre un plafond de bâtiment et une plaque de sol de balcon avec un corps isolant (2), qui contient des éléments d'armature, l'élément de construction (1) étant un élément destiné à recevoir des forces de traction, de pression et de poussée, des paliers (6) étant enfoncés dans le corps isolant (2) par rapport à sa direction longitudinale à des distances définies pour la réception de forces de pression et de poussée, les paliers (6) destinés à recevoir les forces de poussée et de pression étant constitués principalement à base d'un matériau durcissable pouvant être coulé et/ou injecté, qui comprend essentiellement du plastique ou du matériau de base minéral et une partie saillante (17) étant formée transversalement à la direction longitudinale du corps isolant (2) sur chaque côté avant du palier (6) en direction des parties d'édifice recevant la charge, les parties saillantes étant formées par un prolongement de l'arête supérieure (15) et de l'arête inférieure (16) du palier (6),
**caractérisé en ce que** les parties saillantes (17) sont formées également par une transition (18) en forme d'arc avec le côté avant et présentent un arrondi sur l'extrémité (19) extérieure.

2. Elément de construction selon la revendication 1,
**caractérisé en ce que** le palier (6) comprend un corps isolant (10) avec une charge (11).

3. Elément de construction selon la revendication 2,
**caractérisé en ce que** le corps enveloppant (10) est en forme de tube.

4. Elément de construction selon la revendication 3,
**caractérisé en ce que** le corps enveloppant (10) est un tuyau plat (12).

5. Elément de construction selon la revendication 2,
**caractérisé en ce que** le corps enveloppant (10) comprend au moins une coque (21, 22, 26).

6. Elément de construction selon la revendication 5,
**caractérisé en ce que** le corps enveloppant (10) est constitué de deux coques (21), qui sont dotées chacune séparément d'une charge (11) et sont assemblées l'une contre l'autre avec leurs côtés (25) respectivement ouverts.

7. Elément de construction selon la revendication 5,
**caractérisé en ce que** les coques (21) présentent une forme qui est conçue à chaque fois de façon symétrique sur les côtés (25) ouverts.

8. Elément de construction selon l'une quelconque des revendications 2 à 7,
**caractérisé en ce que** le corps enveloppant (10) est en plastique.

9. Elément de construction selon l'une quelconque des revendications 2 à 7,
**caractérisé en ce que** le corps enveloppant (10) est à base d'acier inox et est fabriqué de préférence sous forme de pièce emboutie.

10. Elément de construction selon la revendication 1,
**caractérisé en ce que** le palier (6) est constitué d'un corps à base d'un matériau homogène ou d'un matériau composite.

11. Elément de construction selon l'une quelconque des revendications 2 à 9,
**caractérisé en ce que** le corps enveloppant (10) est coulé avec un plastique.

12. Elément de construction selon l'une quelconque des revendications 2 à 9,
**caractérisé en ce que** le corps enveloppant (10) est coulé avec un fibrociment.

13. Elément de construction selon la revendication 1,
**caractérisé en ce que** les parties saillantes (17) sont formées diamétralement opposées sur cette surface par rapport à la surface, s'étendant transversalement à la direction longitudinale du corps isolant (2), du palier (6), de sorte qu'une partie saillante (17) se trouve sur l'arête supérieure (15) du palier (6) et l'autre partie saillante (17) sur le bord inférieur (16) du palier (6).

14. Elément de construction selon l'une quelconque des revendications 1 ou 13,
**caractérisé en ce que** la cote du palier (6) correspond sur sa longueur (L1) moins les parties saillantes (17) au moins approximativement à la largeur (B) du corps isolant (2).

15. Elément de construction selon la revendication 14,
**caractérisé en ce que** le palier (6) présente une longueur (L1) telle que des côtés étroits (14) formés sur le palier (6) dépassent du contour du corps isolant (2).

16. Elément de construction selon la revendication 4,
**caractérisé en ce que** le tuyau plat (12) présente des côtés étroits (14) arrondis.

17. Elément de construction selon l'une quelconque des revendications 1 à 16,
**caractérisé en ce que** le palier (6) est doté d'au moins une ouverture (9) agencée dans la direction longitudinale du corps isolant (2), qui sert au logement d'une baguette de positionnement, d'une barre ou similaire.
